# EUROPÄISCHE PATENTSCHRIFT

(11) **EP 1 428 918 B1**
(45) Veröffentlichungstag und Bekanntmachung des Hinweises auf die Patenterteilung: **08.08.2007**
(21) Anmeldenummer: 04004657.5
(22) Anmeldetag: 14.04.2000
(51) Int. Cl.: D03D 47/30

(54) **Hilfsdüse für eine Webmachine**
Auxiliary nozzle for a weaving loom
Tuyère auxiliaire pour un métier à tisser

(30) Priorität: 14.04.1999 BE 9900257
(43) Veröffentlichungstag der Anmeldung: 16.06.2004
(62) Teilanmeldung aus: 00926927.5
(73) Patentinhaber: Picanol N.V., 8900 Ieper (BE)
(72) Erfinder: Peeters, Jozef, 8900 Ieper (BE); Verhulst, Joseph, 8902 Zillebeke (BE); Bamelis, Jean Marie, 8900 Ieper (BE)
(74) Vertreter: Patentanwälte Ruff, Wilhelm, Beier, Dauster & Partner

(56) Entgegenhaltungen:
- CH-A- 650 035
- NL-C- 1 001 277
- US-A- 4 794 958
- PATENT ABSTRACTS OF JAPAN Bd. 0143, Nr. 04 (C-0734), 29. Juni 1990 (1990-06-29) & JP 2 099643 A (TOYOTA AUTOM LOOM WORKS LTD), 11. April 1990 (1990-04-11)

## Beschreibung

Die Erfindung betrifft eine Hilfsdüse für eine Webmaschine nach dem Oberbegriff des Patentanspruches 1.

Derartige Hilfsdüsen sind aus der US 5 020 574 bekannt. Sie unterstützen das Einbringen eines Schussfadens in das Webfach einer Webmaschine. Hierzu sind mehrere derartiger Hilfsdüsen über die Breite der Weblade verteilt angeordnet, die jeweils einen Fluidstrom liefern, der den Transport eines in ein Schusseintragskanal eines Webblattes eingeblasenen Schussfadens unterstützt. Die Hilfsdüsen sind dabei so angeordnet, dass die in einer Wandung unterhalb der Spitze angebrachte Blasöffnung oder Blasöffnuhgen in einer bestimmten Position zur oberen Wandung und zur Rückwand des Schusseintragskanals ausgerichtet sind. Der aus der oder den Blasöffnungen ausströmende Fluidstrom ist im wesentlichen in Längsrichtung des Schusseintragskanals gerichtet und weist eine Komponente schräg nach oben auf.

Beim Weben bewegen sich die Hilfsdüsen bei jedem Schussfadeneintrag durch die untere Kettfadenebene hindurch in das Webfach. Es ist festgestellt worden, dass Kettfäden, die aus mehreren dünnen Einzelfilamenten bestehen und nur wenig gedreht sind, an den Stellen ausfasern oder ausfransen, an denen die Hilfsdüsen durch die untere Kettfadenebene hindurch in das Webfach hinein- und wieder hinsausbewegt werden. Dieses Ausfasern oder Ausfransen tritt vor allem bei Filamentfäden auf, bei welchen dünne Kunststofffilamente im wesentlichen parallel zueinander verlaufen und in regelmäßigen Abständen miteinander verschweißt sind. In diesem Fall wird ein Gewebe gewebt, das an den Stellen, an denen die Hilfsdüsen durch die untere Kettfadenebene hindurchbewegt werden, ein anderes Aussehen hat als das übrige Gewebe. Im Bereich der Hilfsdüsen erhalten diese Kettfäden ein größeres Volumen als die übrigen Klettfäden, da die dünnen Filamente nicht mehr exakt nebeneinander angeordnet sind.

Eine Hilfsdüse mit Ausbauchung nach dem Oberbegriff des Anspruchs 1 ist aus CH-A-650035 bekannt.

Der Erfindung liegt die Aufgabe zugrunde, eine Hilfsdüse der eingangs genannten Art so auszubilden, dass die Gefahr des Beschädigens von Kettfäden verringert ist.

Diese Aufgabe wird durch den Patentanspruch 1 gelöst.

Weitere Merkmale und Vorteile der Erfindung ergeben sich aus der nachfolgenden Beschreibung der in den Zeichnungen dargestellten Ausführungsformen und den Unteransprüchen.
- Fig. 1: zeigt in schematischer Darstellung einen Teil einer Luftdüsenwebmaschine mit mehreren Hilfsdüsen,
- Fig. 2: eine Ansicht einer erfindungsgemäßen Ausführungsform einer Hilfsdüse.

Die in Fig. 1 dargestellte Webmaschine besitzt ein Webblatt 3, das aus einer Vielzahl von Lamellen besteht, die jeweils einen Ausschnitt aufweisen, um einen U-förmigen Schusseintragskanal 4 zu bilden. In diesem Schusseintragungskanal 4 werden Schussfäden 1, 2 in ein Webfach eingetragen, das aus Kettfäden in einer oberen und einer unteren Kettfadenebene gebildet wird. Die Schussfäden 1 oder 2 werden jeweils von einer Hauptblasdüse 5, 6 eingeblasen. Der Weitertransport der Schussfäden 1 oder 2 wird durch Luftstrahlen 7 unterstützt, die Hilfsdüsen 8 in den Schusseintragskanal 4 einblasen. Die Luftstrahlen 7 sind im wesentlichen in Längsrichtung des Schusseintragskanals 4 gerichtet und besitzen eine leicht schräg nach oben gerichtete Komponente, die zu der oberen Wandung und der Rückwand des Schusseintragskanals 4 auf die Schussfäden 1, 2 gerichtet ist. Das Webblatt 3, die Hauptblasdüsen 5, 6 und die Halter 9 der Hilfsdüsen 8 sind an einem Ladenprofil 10 einer Weblade befestigt, wie das beispielsweise aus der US 50 20 574 bekannt ist. Das Ladenprofil 10 ist beispielsweise über Ladenstelzen an einer nicht dargestellten Welle der Weblade befestigt, die zu hin- und hergehender Bewegung angetrieben wird.

Ein Webfach wird aus einer oberen Kettfadenebene und einer unteren Kettfadenebene 18 gebildet, die in einer Anschlaglinie zusammenlaufen, an der die Schussfäden von dem Webblatt 3 angeschlagen werden, so dass ein Gewebe gebildet wird. Das Anschlagen eines Schussfadens erfolgt durch die Rückwand des U-förmigen Schusseintragskanals 4, die zu dem Mittelteil des Webblattes gehört. Das Oberteil der Lamellen des Webblattes 3 bildet eine obere Wand des Führungskanals 4. Die untere Wand des Führungskanals 4 wird von dem unteren Teil der Lamellen des Webblattes 3 gebildet.

Die Hilfsdüsen 8 sind als Hohlnadel 11 gestaltet, die nahe ihrer Spitze in einer Seitenwand mit einer Ausströmöffnung 25 versehen ist. Die Hohlnadel 11 der Hilfsdüse 8 ist im Bereich der Spitze mit einer seitlichen Ausbauchung 13 versehen, die dem Webblatt 3 zugewandt ist, wenn die Hilfsdüse 8 an der Weblade angebracht ist.

Die Hilfsdüse 8 ist mit einer Oberkante 28 versehen, die sich in den Bereich der Ausbauchung 13 erstreckt. Die im wesentlichen geradlinige Oberkante 28 schließt über Rundungen mit relativ großem Radius an die Hohlnadel 11 und die Ausbauchung 13 an.

Die Hilfsdüsen 8 werden mittels der Bewegung der Weblade für jeden Schussfadeneintrag zwischen den Kettfäden der Kettfadenebene 18 hindurch in das Webfach und nach dem Anschlagen des Schussfadens durch die Kettfadenebene 18 hindurch wieder aus dem Webfach herausbewegt.

Der Winkel der Oberkante 28 zur Längsachse 32 und/oder die Gestalt der als Hohlnadel 11 ausgebildeten Hilfsdüsen 8 wird zweckmäßigerweise auf das Material der verarbeiteten Kettfäden so abgestimmt, dass bei dem Eindringen in das Webfach die Kettfäden nicht beschädigt werden, d.h.nicht ausgefasert oder ausgefranzt werden. Bevorzugt liegt dieser Winkel in der Größenordnung von 70° bis 110°.

Der Querschnitt des Hohlraums der Hohlnadel 11 der Hilfsdüse 8 ist im Bereich des Beginns der Ausbauchung 13 geringer als in dem vorausgehenden Abschnitt. Die Wandstärke der Hilfsdüse 8 ist im Bereich der Ausströmöffnung 25 größer als in dem übrigen Bereich der Spitze 12. Aufgrund der größeren Wandstärke ist es möglich, den austretenden Fluidstrahl in den Einzelöffnungen der Ausströmöffnung besser zu führen, da die Länge der Öffnungen größer ist. Auch damit kann die Gefahr eingeschränkt werden, dass ein Luftstrahl 7 (Fig. 1) die Kettfäden beschädigt.

Es ist ohne weiteres möglich, den Hohlraum innerhalb der Hilfsdüse 8 strömungsgünstig zu gestalten, d.h. günstig für einen Luftstrahl 7 aus der Ausströmöffnung 25.

Bei der Ausführungsform nach Fig. 2 sind die Einzelöffnungen der Ausströmöffnung 25 näher zur Oberkante 28 der Hilfsdüse 8 angeordnet und nicht auf eine etwa kreisförmige Fläche, sondern auf drei übereinander angeordnete Reihen verteilt. Die Einzelöffnungen erstrecken sich dabei auch in den Bereich der Ausbauchung 13, so dass die gleiche Anzahl von Einzelöffnungen (bei dem Ausführungsbeispiel 19 Einzelöffnungen) näher zu der Oberkante 28 untergebracht werden kann, d.h. der gleiche Gesamtquerschnitt für die Ausströmöffnung 25 erreicht wird. Da die Ausströmöffnung 25 bei dieser Ausführungsform früher vollständig durch die untere Kettfadenebene 18 hindurchgetreten ist, kann früher mit dem Ausströmen begonnen werden. Da bei der entgegengerichteten Bewegung die Ausströmöffnung 25 entsprechend später durch die unteren Kettfadenebene 18 aus dem Webfach herausbewegt wird, kann das Ausströmen aus der Hilfsdüse 8 verlängert werden.

Die erfindungsgemäße Hilfsdüse 8 kann nicht nur zum Ausblasen eines Luftstrahls 7 eingesetzt werden, sondern vielmehr auch bei einem anderen Fluid, mit welchem ein Schussfaden transportiert wird. Das Fluid kann beispielsweise eine Flüssigkeit wie Wasser sein, so dass ein Flüssigkeitsstrahl auf die Schussfäden gerichtet werden. Ebenso ist es möglich, ein Gas als Fluid zu verwenden oder ein Gas, in welchem eine Flüssigkeit versprüht oder vernebelt wird, beispielsweise ein Luftstrahl mit versprühtem Wasser.

Die Erfindung ist nicht auf die dargestellten und beschriebenen Ausführungsformen beschränkt. Vielmehr sind Kombinationen zwischen den Ausführungsformen möglich. Der Schutzumfang wird nur durch die Patentansprüche bestimmt.

## Patentansprüche

1. Hilfsdüse (8) für eine Webmaschine, die als Hohlnadel (11) gestaltet ist, die in einer an eine geschlossene Spitze (12) anschließenden Wandung mit einer Ausströmöffnung (25) versehen ist, die, wenn die Hilfsdüse in einer Webmaschine angebracht ist, auf einen Schusseintragskanal (4) gerichtet ist und die im Bereich ihrer Spitze (12) mit einer Ausbauchung (13) versehen ist, die, wenn die Hilfsdüse an einer Webmaschine angebracht ist, zu einem Webblatt (3) gerichtet ist, **dadurch gekennzeichnet, dass** die Ausströmöffnung (25), die nahe der Oberkante (28) der Hohlnadel (11) angeordnet ist, aus mehreren Einzelöffnungen besteht, dass alle Einzelöffnungen in mehreren, zueinander parallelen Reihen angeordnet sind, die sich in zunehmendem Abstand von der Oberkante (28) befinden, wobei die Reihen der Einzelöffnungen derart schräg zur Längsachse (32) der Hilfsdüse (8) verlaufen, dass die Austrittsöffnung (25) früher vollständig durch die untere Kettfadenebene (18) hindurch in ein Webfach eintritt und sich später durch die untere Kettfadenebene (18) hindurch aus dem Webfach heraus bewegt, und wobei die Reihen der Einzelöffnungen, wenn die Hilfsdüse (8) an einer Webmaschine angebracht ist, so angeordnet sind, dass diese Reihen im Wesentlichen parallel zur unteren Kettfadenebene (18) verlaufen, wenn die Austrittsöffnung durch die untere Kettfadenebene (18) hindurch in das Webfach eintritt oder durch die untere Kettfadenebene (18) hindurch aus dem Webfach herausbewegt wird.

## Claims

1. An auxiliary nozzle (8) for a loom that is configured in the form of a hollow needle (11) and has one exit aperture (25) in a wall adjoining a closed tip (12) that is directed at an weft insertion channel (4) when the auxiliary nozzle is attached to a loom, and has a protuberance (13) in the vicinity of its tip (12) that is directed to a reed (3) when the auxiliary nozzle is installed on a loom, **characterized in that** the exit aperture (25) disposed near the upper edge (28) of the hollow needle (11) consists of multiple individual apertures, all individual apertures being arranged in multiple, mutually parallel rows, located in an increasing distance to the upper edge (28), the rows of individual apertures extending inclined to the longitudinal axis (32) of the auxiliary nozzle (8) in such a manner that the exit aperture (25) will earlier enter a shed completely via the lower warp thread level (18) and later leave the shed via the lower warp thread level (18), and when the auxiliary nozzle is installed on a loom, the rows of individual apertures being arranged in such a way that these rows are essentially parallel to the lower warp thread level (18), when the exit aperture is entering the shed via the lower warp thread level (18) or is leaving the shed via the lower warp thread level (18).

## Revendications

1. Buse auxiliaire (8) pour un métier à tisser, qui est réalisée comme aiguille creuse (11) et qui est pourvue à une paroi faisant suite à une pointe fermée (12) d'une ouverture d'éjection (25) qui, lorsque la buse auxiliare est montée sur un métier à tisser, est orientée vers un canal d'insertion de trame (4) et présente dans la zone de sa pointe (12) un renflement (13) qui est orienté vers un peigne (3) lorsque la buse auxiliaire est installée dans le métier à tisser, **caractérisée en ce que** l'ouverture d'éjection (25) agencée près d'un bord supérieur (28) de l'aiguille creuse (11) consiste de multiples ouvertures individuelles, tous les ouvertures individuelles étant arrangés en multiples séries parallèles entre elles, situées à une distance croissante du bord supérieur (28), les séries d'ouvertures individuelles passant biaise à l'axe longitudinal (32) de la buse auxiliaire (8) de telle façon que l'ouverture d'éjection (25) entre la foule complètement par le niveau de fil de chaine inférieur (18) plus tôt et sortit la foule par le niveau de fil de chaine inférieur (18) plus tard, et lorsque la buse auxiliaire est montée sur un métier à tisser, les séries d'ouvertures individuelles étant agencées de telle façon que lesdites séries sont essentiellement paralléles au niveau de fil de chaine inférieur (18), lorsque l'ouverture d'éjection entre la foule par le niveau de fil de chaine inférieur (18) ou sortit la foule par le niveau de fil de chaine inférieur (18).
